# EUROPÄISCHE PATENTSCHRIFT

(11) **EP 0 820 824 B1**
(45) Veröffentlichungstag und Bekanntmachung des Hinweises auf die Patenterteilung: **01.08.2001**
(21) Anmeldenummer: 97109529.4
(22) Anmeldetag: 12.06.1997
(51) Int. Cl.: B22D 11/10

(54) **Elektromagnetische Bremse für eine Stranggiesskokille**
Electromagnetic brake for a continuous casting mould
Frein électromagnétique d'une lingotière de coulée continue

(30) Priorität: 28.06.1996 DE 19625932
(43) Veröffentlichungstag der Anmeldung: 28.01.1998
(73) Patentinhaber: SMS Demag AG, 40237 Düsseldorf (DE)
(72) Erfinder: Grothe, Horst, 40237 Düsseldorf (DE); Kaiser, Hans-Peter, 40474 Düsseldrof (DE); Brosch, Ronald, 44309 Dortmund (DE)
(74) Vertreter: Valentin, Ekkehard, Dipl.-Ing.

(56) Entgegenhaltungen:
- EP-A- 0 040 383
- EP-A- 0 317 790
- US-A- 4 424 856
- "FLOW CONTROL MOULD OFFERS QUALITY BENEFITS IN HIGH SPEED CASTING" 1.Mai 1994 , STEEL TIMES INTERNATIONAL - INCORPORATING IRON & STEEL INTERNATIONAL, VOL. 18, NR. 3, PAGE(S) 21 XP000449397 * Abbildung 1 *
- WASHIO M: "DEVELOPMENT OF FLOW CONTROL MOLD FOR HIGH SPEED CONTINUOUS CASTING USING ELECTROMAGNETIC BRAKE" 1.April 1993 , CAHIERS D'INFORMATIONS TECHNIQUES DE LA REVUE DE METALLURGIE, VOL. 90, NR. 4, PAGE(S) 507 - 512 XP000385085 * Abbildungen 1,2 *

## Beschreibung

Die Erfindung betrifft eine Stranggießanlage mit einem im Bereich der Stranggießkokille ausgebildeten Magnetfeld mit den im Oberbegriff des unabhängigen Anspruchs angegebenen Merkmalen.

Bei Stranggießanlagen ist es grundsätzlich bekannt, daß der in die Kokille eintretende Gießstrahl zur Vermeidung von Turbulenzen durch ein zwischen den Breitseiten der Stranggießkokille wirkendes Magnetfeld abgebremst und ausgerichtet wird. Zur Erzeugung des Magnetfeldes sind an Kupferplatten der Breitseite der Stranggießkokille Ferromagnetkerne angebracht, die durch sie umgebende Spulen erregt werden. Der Magnetkern, die Spulen und das die Magneten der beiden Breitseiten verbindende umlaufende Joch sind dabei auf dem Hubtisch angeordnet. Die durch das Magnetfeld bewirkte Abbremsung und Ausrichtung des Gießstrahls bewirkt eine Beruhigung des Stahlbades und eine Verringerung von Turbulenzen. Zur Beeinflussung der Turbulenzen in einer Stranggießkokille ist es aus der EP-A-0 040 383 bekannt, zwei übereinander angeordnete statische Magnetfelder vorzusehen

Eine durch die EP-A-317 790 bekanntgewordene elektromagnetische Bremse der eingangs genannten Art ist so ausgebildet, daß mehrere Elektromagneten, durch ein umlaufendes Joch miteinander verbunden, um eine Stranggießkokille angeordnet sind.

Je nach Anwendungsfall ist es jedoch erwünscht, eine verbesserte Beruhigung des Stahlbades und eine weitere Verringerung der Turbulenzen zu erzielen.

Der Erfindung liegt daher die Aufgabe zugrunde, bei einer gattungsgemäßen Stranggießanlage die Beruhigung des Stahlbades zu verbessern und die Turbulenzen im Stahlbad weiter zu verringern.

Die Lösung dieser Aufgabe basiert auf dem Gedanken, die Beruhigung des Stahlbades und die Verringerung von Turbulenzen auf zwei im Bereich der Stranggießkokille befindliche Ebenen zu verteilen. Im einzelnen wird die Aufgabe dadurch gelöst, daß von den eingesetzten Magneten jeder Magnet einen Zentralkern besitzt, der sich kokillenseitig in mindestens einen oberen Kern für ein oberes Magnetfeld und einen unteren Kern für ein unteres Magnetfeld teilt, wodurch ein im Betrieb entstehendes Magnetfeld in bezug auf die Stranggießkokille in mindestens ein oberes und ein unteres Magnetfeld aufgeteilt wird. Dabei dient das obere Magnetfeld in erster Linie zum Glätten des Badspiegels, während das untere Magnetfeld in erster Linie den einfließenden Stahl bremst. Aufgrund der erfindungsgemäßen Aufteilung in ein oberes und ein unteres Magnetfeld, ohne daß sich hierbei die Polvorzeichen ändern, ergibt sich eine insbesondere für breite Kokillen einfachere Konstruktion der Magneteinrichtung.

Grundsätzlich kann dieses sich über mindestens zwei Ebenen erstreckende Magnetfeld sowohl durch Permanentmagneten als auch durch Elektromagneten erzeugt werden, die vorzugsweise an der Kokille befestigt sind. Diese stationären Magneten oszillieren mit der Kokille bzw. dem Hubtisch.

Vorteilhaft läßt sich jeder Magnet an der Kokille befestigen, indem die im Bereich des Wasserkastens der Kokille angeordneten Magneten über ihre oberen und unteren Kerne mit der Kokille zugeordneten Kupferplatten insbesondere verschraubt sind.

Eine zweckmäßige Ausgestaltung der Erfindung sieht vor, daß mittels eines in bezug auf die Stranggießkokille höhenverstellbaren Magneten die Wirkung auf das Stahlbad, insbesondere die Bremswirkung verändert werden kann.

In weiterer Ausgestaltung der Erfindung kann die Wirkung der Magnetfelder auf das Stahlbad durch einen veränderlichen Abstand zwischen jedem oberen und unteren Kern beeinflußt werden. Diese Maßnahme eignet sich insbesondere im Zusammenhang mit der Höhenverstellung der Magneten nach Anspruch 4.

Weitere Einzelheiten und Vorteile der Erfindung ergeben sich aus der nachfolgenden Beschreibung, in der ein in der einzigen Figur dargestelltes Ausführungsbeispiel des Gegenstandes der Erfindung näher erläutert ist. Die Figur zeigt in schematischer Weise und im Querschnitt eine Stranggießkokille mit dazugehörigem Magnetfelderzeuger.

Die üblich auf einem in der Zeichnung nicht dargestellten Hubtisch angeordnete Stranggießkokille 1 besteht aus an den Breitseiten der Kokille 1 angebrachten Kupferplatten 2, 3, an denen die insgesamt mit 4, 5 bezeichneten Magneten befestigt sind. Oberhalb und unterhalb der Magneten 4 und 5 sind die Wasserkästen 6, 7 erkennbar.

Bei den im Ausführungsbeispiel gezeigten Magneten 4, 5 handelt es sich um Elektromagneten, bei denen ein an sich unmagnetischer Zentralkern 8, 9 von dem magnetischen Feld einer umgebenden Spule 11, 12 durchsetzt wird.

Zur erfindungsgemäßen Aufteilung des in dem Zentralkern 8, 9 erzeugten Magnetfeldes in ein oberes und ein unteres Magnetfeld teilt sich jeder Zentralkern 8, 9 - ohne Änderung der Polvorzeichen, d. h. dem oberen und unteren "N"-Pol an der einen Seite liegen an der anderen Seite oben und unten die "S"-Pole gegenüber - in jeweils einen unteren Kern 13, 14 sowie einen oberen Kern 15, 16 auf. Die unteren Kerne 13, 14 sowie die oberen Kerne 15, 16 erstrecken sich ausgehend von dem Zentralkern schräg nach unten bzw. oben in bezug auf die Durchflußrichtung durch die Stranggießkokille 1.

Das durch die Spulen 11, 12 in den Zentralkernen 8, 9 erzeugte Magnetfeld wird mittels der unteren Kerne 13, 14 und der oberen Kerne 15, 16 auf zwei Ebenen aufgeteilt, wobei die durch die oberen Kerne 15, 16 definierte Ebene in erster Linie den über das Tauchrohr 19 einfließenden Stahl beruhigt, während die durch die unteren Kerne 13, 14 definierte Ebene den einfließenden Stahl bremst.

Auf der der Kupferplatte 2, 3 abgewandten Seite jedes Zentralkernes 8, 9 befindet sich ein umlaufendes Joch 17, das die Zentralkerne 8, 9 magnetisch gut leitend miteinander verbindet. Der gesamte Magnet, bestehend aus Zentralkernen 8, 9, unteren Kernen 13, 14, oberen Kernen 15, 16 sowie dem umlaufenden Joch 17 ist in Bezug auf die Stranggießkokille 1 in Richtung des Pfeiles 18 höhenverstellbar. Je nach Einstellung ergibt sich eine unterschiedliche Wirkung der Magnetfelder auf den einfließenden Stahl.

In weiterer Ausgestaltung der Erfindung, die jedoch in der Figur nicht näher dargestellt ist, kann darüber hinaus der Abstand zwischen jedem oberen Kern 15, 16 und jedem unteren Kern 13, 14 ebenfalls veränderlich sein.

## Patentansprüche

1. Stranggießanlage mit einem im Bereich der Stranggießkokille (1) ausgebildeten Magnetfeld, wobei jeder Zentralkern (8, 9) eines Magneten (4, 5) von Spulenwicklungen (11, 12) umschlossen ist und die Zentralkeme (8, 9) durch ein die Kokille (1) umgebendes Joch (17) miteinander verbunden sind,
**dadurch gekennzeichnet,**
daß von den eingesetzten Magneten (4, 5) jeder Magnet einen Zentralkern (8, 9) besitzt, der sich kokillenseitig in mindestens einen oberen Kern (15, 16) für ein oberes Magnetfeld und einen unteren Kern (13, 14) für ein unteres Magnetfeld teilt, wodurch ein im Betrieb entstehendes Magnetfeld in bezug auf die Stranggießkokille (1) in mindestens ein oberes und ein unteres Magnetfeld aufgeteilt wird.

2. Stranggießanlage nach Anspruch 1,
**dadurch gekennzeichnet,**
daß das Magnetfeld von an der Kokille (1) angeordneten Magneten erzeugt wird.

3. Stranggießanlage nach Anspruch 1 oder 2,
**dadurch gekennzeichnet,**
daß die im Bereich des Wasserkastens (6, 7) der Kokille (1) angeordneten Magneten über ihre oberen und unteren Kerne (13, 14, 15, 16) mit der Kokille zugeordneten Kupferplatten (2, 3) verbunden sind.

4. Stranggießanlage nach einem der Ansprüche 1 bis 3,
**dadurch gekennzeichnet,**
daß jeder Magnet in bezug auf die Stranggießkokille (1) höhenverstellbar (18) ist.

5. Stranggießanlage nach einem der Ansprüche 1 bis 4,
**dadurch gekennzeichnet,**
daß der Abstand zwischen jedem oberen (15. 16) und unteren (13, 14) Kern veränderlich ist.

## Claims

1. Continuous casting plant with a magnetic field formed in the region of the continuous casting chill mould (1), wherein each central core (8, 9) of a magnet (4, 5) is surrounded by coil windings (11, 12) and the central cores (8, 9) are connected together by a yoke (17) encircling the chill mould (1), characterised in that of the magnets (4, 5) used, each magnet has a central core (8, 9) which is divided on the side of the chill mould into at least one upper core (15, 16) for an upper magnetic field and a lower core (13, 14) for a lower magnetic field, whereby a magnetic field arising in operation is divided with respect to the continuous casting chill mould (1) into at least one upper and one lower magnetic field.

2. Continuous casting plant according to claim 1, characterised in that the magnetic field is produced by magnets arranged at the chill mould (1).

3. Continuous casting plant according to claim 1 or claim 2, characterised in that magnets arranged in the region of the water box (6, 7) of the chill mould (1) are connected by way of their upper and lower cores (13, 14, 15, 16) with copper plates (2, 3) associated with the chill mould.

4. Continuous casting plant according to one of claims 1 to 3, characterised in that each magnet is adjustable in height with respect to the continuous casting chill mould (1).

5. Continuous casting plant according to one of claims 1 to 4, characterised in that the spacing between each upper core (15, 16) and lower core (13, 14) is variable.

## Revendications

1. Installation de coulée continue présentant un champ magnétique réalisé dans la région de la coquille de coulée continue (1), dans laquelle chaque noyau central (8, 9) d'un aimant (4,5) est entouré par des enroulements de bobinage (11, 12), et les noyaux centraux (8, 9) sont reliés les uns aux autres par une culasse (17) qui entoure la coquille (1),
caractérisée en ce que parmi les aimants utilisés (4, 5) chaque élément possède un noyau central (8, 9) subdivisé du côté coquille en au moins un noyau supérieur (15, 16) pour un champ magnétique supérieur et un noyau inférieur (13, 14) pour un champ magnétique inférieur, grâce à quoi un champ magnétique qui se produit en service est subdivisé par référence à la coquille de coulée continue (1) en au moins un champ magnétique supérieur et un champ magnétique inférieur.

2. Installation de coulée continue selon la revendication 1, caractérisée en ce que le champ magnétique est produit par des aimants agencés sur la coquille (1).

3. Installation de coulée continue selon l'une ou l'autre des revendications 1 et 2, caractérisée en ce que les aimants agencés dans la région de la boîte à eau (67) de la coquille (1) sont reliés via leurs noyaux supérieurs et leurs noyaux inférieurs (13, 14, 15, 16) avec les plaques en cuivre (2, 3) associées à la coquille.

4. Installation de coulée continue selon l'une des revendications 1 à 3,
caractérisée en ce que chaque aimant est réglable en hauteur (18) par référence à la coquille de coulée continue (1).

5. Installation de coulée continue selon l'une des revendications 1 à 4,
caractérisée en ce que la distance entre chaque noyau supérieur (15, 16) et chaque noyau inférieur (13, 14) est variable.
